# FASCICULE DE BREVET EUROPEEN

(11) **EP 2 709 477 B1**
(45) Date de publication et mention de la délivrance du brevet: **23.10.2019**
(21) Numéro de dépôt: 12724593.4
(22) Date de dépôt: 21.05.2012
(51) Int. Cl.: A43B 7/08

(54) **CHAUSSURE VENTILÉE AVEC ARRIVÉE D'AIR EN PARTIE HAUTE**
BELÜFTETER SCHUH MIT LUFTEINLASS IM OBERMATERIAL
VENTILATED SHOE HAVING AN AIR INLET IN THE UPPER PORTION

(30) Priorité: 19.05.2011 FR 1154380
(43) Date de publication de la demande: 26.03.2014
(73) Titulaire: Grimmeisen, Théodore, 75011 Paris (FR)
(72) Inventeur: Grimmeisen, Théodore, 75011 Paris (FR)
(74) Mandataire: Le Forestier, Eric
(86) Numéro de dépôt international: PCT/EP2012/059406
(87) Numéro de publication internationale: WO 2012/156534

(56) Documents cités:
- EP-A1- 0 556 859
- BE-A- 435 624
- BE-A6- 1 017 147
- CH-A- 114 095
- GB-A- 2 195 074
- KR-B1- 100 918 108
- US-A- 556 825
- US-A1- 2002 170 203

## Description

### Domaine de l'invention

L'invention concerne le domaine des chaussures ventilées et notamment des chaussures ventilées comprenant une semelle d'usure et une semelle de confort formant un réseau de ventilation comportant au moins un canal plantaire.

Dans l'ensemble de la description et des revendications, le terme de « chaussure » sera compris comme tout article d'habillement permettant de chausser un pied pour le recouvrir au moins partiellement et/ou le protéger. Cet article peut remonter plus haut que la cheville et recouvrir au moins partiellement le mollet.

### État de la technique

Le document EP 1 973 438 décrit une chaussure comprenant une semelle d'usure et une semelle de confort. La semelle d'usure et la semelle de confort forment un réseau de ventilation alimenté en air par des perçages latéraux réalisés dans la semelle d'usure. Le réseau de ventilation comporte dans la semelle d'usure au moins un canal longitudinal formé à partir du talon jusqu'à proximité de la pointe de la semelle d'usure. Le réseau de ventilation comporte également dans la semelle de confort des canaux transversaux sur le côté de la semelle de confort tourné vers le canal longitudinal pour conduire l'air entré dans le canal longitudinal vers la périphérie de la semelle de confort.

Cette chaussure est satisfaisante en termes de ventilation. Cependant, elle présente notamment l'inconvénient selon lequel de l'eau peut entrer à l'intérieur de la semelle d'usure lorsque l'utilisateur marche dans une flaque d'eau, ou en présence d'éclaboussures.

Le document EP 2 015 649 décrit une chaussure imperméable dotée d'un système de ventilation et de transpiration. Cette chaussure comprend une semelle d'usure et une semelle de confort. Une couche de ventilation en un matériau réticulaire tridimensionnel (une mousse) est appliquée au moins sur une portion de la surface supérieure de la semelle de confort. Cette chaussure comprend également une partie supérieure et un matelassage placé à l'intérieur de la partie supérieure et contre celle-ci. Le matelassage comprend au moins un élément de ventilation en un matériau réticulaire tridimensionnel communiquant avec l'air à l'extérieur de la chaussure au niveau d'une zone haute du matelassage. L'élément de ventilation est positionné sur au moins un côté latéral de la chaussure. Cet élément de ventilation est en communication d'air avec la couche de ventilation.

Un inconvénient d'une telle chaussure est que l'élément de ventilation est positionné sur un côté latéral de la chaussure. Ainsi, cet élément de ventilation est nécessairement souple. Lors du conditionnement avant vente de la chaussure ou lors du rangement de cette chaussure dans un meuble, la partie supérieure peut être pliée. Ceci peut entraîner une détérioration de l'élément de ventilation. Par conséquent, la ventilation de l'intérieur de la chaussure à travers l'élément de ventilation peut ne plus être assurée.

Un autre inconvénient d'une telle chaussure et que, au niveau de la semelle, le système de ventilation comprend une couche de ventilation en un matériau en mousse. Or, la compression répétée de cette mousse peut amener celle-ci à rester comprimée diminuant ainsi l'efficacité de sa fonction de pompage.

Le document US 556 825 décrit une chaussure ventilée selon le préambule de la revendication 1.

### Résumé de l'invention

La présente invention a pour objectif de proposer une chaussure ventilée présentant un système de ventilation plus robuste et plus efficace, et notamment qui soit simple à réaliser et qui s'oppose bien à la pénétration d'eau.

Pour cela, l'invention propose une chaussure ventilée comme spécifiée dans la revendication 1.

Ainsi, le système de ventilation de cette chaussure ventilée formé par le réseau de ventilation au niveau des semelles, par l'orifice en partie haute du contrefort, et par le passage formé dans le contrefort, est plus robuste et efficace que ce de l'état de la technique.

En effet, le contrefort est une partie relativement rigide de la chaussure. En particulier, le contrefort n'est pas sujet à une quelconque déformation lors de la marche, ni lors du conditionnement ou du rangement de la chaussure.

En outre, la réalisation sous forme d'un canal plantaire dans les semelles d'une partie du système de ventilation au lieu d'une couche de ventilation en matériau réticulaire tridimensionnel permet de s'assurer de la longévité du système de ventilation et notamment de la fonction de pompage de celui-ci.

D'autres caractéristiques optionnelles et non limitatives sont :
- la semelle de confort recouvre partiellement le passage de ventilation dans sa région arrière ;
- le canal plantaire s'étend entre les semelles d'usure et de confort à partir d'une zone correspondant au talon jusqu'à une zone correspondant à l'articulation entre métatarses et phalanges du pied ;
- le canal plantaire, au voisinage du talon définit une chambre de pompage formée dans la semelle d'usure, la chambre de pompage étant alimentée en air par le passage d'air ;
- la chambre de pompage présente localement une hauteur plus grande que le reste du canal plantaire ; et
- le contrefort est étanche à l'eau.

### Présentation de dessins

D'autres caractéristiques, objectifs et avantages apparaîtront à la lecture de la description détaillée qui suit en référence aux dessins donnés à titre illustratif et non limitatif, parmi lesquels :
- la figure 1 est une vue de côté et en coupe d'une partie arrière d'une chaussure ventilée selon l'invention ;
- la figure 2 est une vue en trois-quarts (par l'avant gauche) et en coupe de la partie arrière de la chaussure de la figure 1 ; et
- la figure 3 est une autre vue en trois-quarts (par l'arrière gauche) et en coupe de la partie arrière de la chaussure de la figure 1.

### Description détaillée

Une chaussure ventilée **1** est décrite ci-après en référence aux figures 1 à 3. Les termes « longitudinal » et « transversal » doivent être compris par rapport à une direction reliant une zone de la chaussure **1** correspondant au talon et une zone de la chaussure **1** correspondant aux orteils.

La chaussure ventilée **1** comprend une semelle d'usure **2** et une semelle de confort **3** disposée au-dessus de la semelle d'usure **2**. La chaussure ventilée **1** comprend également une tige **4** fixée à la semelle d'usure **2**. Une doublure intérieure **6** recouvre la tige **4** à l'intérieur de la chaussure **1**. Les semelles de confort **3** et d'usure **2** protègent la plante du pied. Dans une partie non visible, la tige **4** recouvre et protège le dessus du pied.

Au niveau de l'emboîtage **42** de la chaussure, celle-ci comprend un contrefort **41** qui renforce l'emboîtage par l'extérieur.

La chaussure ventilée **1** comprend également un système de ventilation défini conjointement par les semelles **2**, **3**.

La semelle d'usure **2** et la semelle de confort **3** forment ainsi un réseau de ventilation **21**, **31** comportant au moins un canal plantaire **21**.

Le ou chaque canal plantaire **21** d'extension longitudinale s'étend entre les semelles d'usure **2** et de confort **3** à partir d'une zone correspondant au talon jusqu'à une zone correspondant à l'articulation entre métatarses et phalanges du pied.

Le canal plantaire **21**, au niveau de la zone correspondant au talon, définit une chambre de pompage formée entre la semelle d'usure **2** et la semelle de confort **3**, la chambre de pompage étant alimentée en air par un passage d'air **45** formé entre le contrefort 41 et l'emboîtage 42 de la chaussure. Cet effet de pompage est facilité par un accroissement de la hauteur de l'espace entre la semelle d'usure et la semelle de confort au voisinage de l'entrée du passage d'air **45**. La chambre de pompage aide ainsi à la circulation de l'air entre l'intérieur et l'extérieur de la chaussure **1**. La chambre de pompage peut avoir diverses formes selon le matériau de la semelle de confort **3**. La forme de la chambre de pompage (par exemple annulaire ou cylindrique) et le matériau de la semelle de confort **3** sont choisis pour assurer une fermeté sous le talon de l'utilisateur tout en optimisant la fonction de pompage recherchée.

Le ou chaque canal plantaire **21** est de préférence formé dans la semelle d'usure **2**, sur la surface tournée vers l'intérieur de la chaussure **1**. Le canal plantaire **21** forme donc un sillon dans la semelle d'usure **2**. En outre, des canaux transversaux **31** peuvent être formés de préférence dans la semelle de confort **3** sur la surface tournée vers la semelle d'usure **2**. Ces canaux transversaux **31** formant des sillons permettent de faire circuler l'air entre les canaux 21 et jusqu'à la périphérie de la semelle de confort **3** et assurer ainsi la ventilation de l'ensemble de la plante du pied.

La semelle d'usure **2** et/ou la semelle de confort **3** peuvent être venues de moulage avec les sillons formés sur les surfaces correspondantes.

Le contrefort **41** comporte au moins un orifice **43** dans sa partie haute, le contrefort **41** et l'emboîtage **42** formant deux membranes, respectivement extérieure et intérieure. Des éléments d'espacement **44** sont prévus entre ces deux membranes.

La membrane intérieure **42** est ainsi la membrane la plus proche de l'intérieur de la chaussure **1**. La membrane extérieure **41** est la membrane au contact de l'air ambiant. La membrane extérieure **41** est de préférence essentiellement étanche à l'eau. Si un matelassage **5** est prévu dans l'emboîtage de la chaussure **1**, celui-ci est placé contre la membrane intérieure **42** à l'intérieur de l'espace recevant le pied, le matelassage **5** se situant entre la doublure intérieure **6** et la membrane intérieure **42**.

Les éléments d'espacement **44** séparent les deux membranes **41**, **42** pour former entre elles le passage d'air **45** s'étendant sur la hauteur de l'emboîtage. L'orifice **43** relie l'extérieur de la chaussure 1 au passage d'air **45**, c'est-à-dire qu'il est formé à travers le contrefort **41**.

L'emboîtage **42** et le contrefort **41** ne sont pas arrêtés au niveau de la semelle d'usure **2**. Il sont recourbés vers la direction longitudinale de la semelle d'usure **2** afin de mettre en communication de fluide le passage d'air **45** et le canal plantaire **21** au niveau d'une extrémité généralement horizontale dudit passage, formé donc par la continuation des membranes **41** et **42** jusqu'au canal plantaire **21**. Le rôle du passage **45** est ainsi de permettre la circulation de l'air du haut de l'emboîtage jusqu'au canal plantaire **21**, formé par exemple dans la semelle d'usure **2**, sous la semelle de confort **3**. On notera ici que la région arrière de la semelle de confort **3** recouvre les membranes **41** et **42** formant la terminaison du passage **45** côté canal plantaire **21**.

L'emboîtage **42** doté de son contrefort **41** est un élément plus rigide que les côtés latéraux de la tige **4** et ne se déforme pas aisément lors de la marche ni lors du conditionnement de la chaussure 1 avant commercialisation ou lors de son rangement dans un meuble. La formation du passage d'air **45** à l'intérieur du contrefort permet de s'assurer que le passage d'air **45** ne s'obstrue pas aisément. En effet, si le passage d'air **45** était formé sur les côtés latéraux de la tige **4**, le passage d'air **45** pourrait être déformé et sa fonction altérée.

En outre, le passage d'air **45** peut s'étendre sur une grande partie du contrefort **41**, augmentant le volume d'air pouvant entrer à l'intérieur de la chaussure **1**.

Le système de ventilation **21**, **31**, **43**, **45** de la chaussure **1** permet une circulation de l'air à partir de l'extérieur de la chaussure **1** vers l'intérieur via l'orifice **43**, le passage d'air **45** et le canal plantaire **21**, et dans l'autre sens.

Les éléments d'espacement **44** sont une pluralité d'organes saillants **441**, par exemple des picots, maintenant espacées les deux membranes **41**, **42**. Ces éléments saillants **441** peuvent être individualisés et fixés séparément sur une face interne d'une des membranes **41**, **42**, ou sur les deux faces internes en vis-à-vis. Ces éléments saillants **441** peuvent encore être reliés les uns aux autres et former un élément d'espacement **44** d'un seul tenant. Un tel élément d'espacement **44** d'un seul tenant est fixé sur une face interne, par rapport au passage d'air **45**, d'une des membranes **41**, **42**.

En variante, les éléments saillants **44**, qu'ils soient individualisés ou liés les uns aux autres peuvent encore être fixés sur les faces internes des deux membranes **41**, **42**.

Les éléments saillants **441** ont, de préférence, une hauteur comprise entre 1 mm et 5 mm, permettant d'assurer au passage d'air **45** une largeur du même ordre.

Avantageusement, les éléments saillants **441** remplissent une fonction de chicane, limitant les risques de pénétration d'eau dans le passage d'air **45** notamment lorsqu'on marche dans une flaque ou que la chaussure est exposée à des éclaboussures.

Les membranes **41**, **42** sont de préférence en cuir naturel ou artificiel, en toile étanche, en caoutchouc, etc. et ont une épaisseur comprise par exemple entre 0,3 mm et 1 mm.

L'orifice **43** ou chaque orifice **43** peut être situé au-dessus du niveau des chevilles. Ainsi, si l'utilisateur marche dans une flaque d'eau, son pied reste au sec tant que le niveau de l'eau ne dépasse pas celui des orifices **43**.

Dans le cas où ce dispositif est utilisé pour une botte, le système de ventilation **21**, **31**, **43**, **45** peut être prolongé jusqu'en haut de la tige **4**, c'est-à-dire que la structure avec le contrefort **41** peut être utilisée pour la tige **4** à l'arrière de la botte jusqu'en haut de celle-ci. Alternativement, elle peut s'arrêter à une hauteur intermédiaire de la botte.

En outre, le positionnement de l'orifice en position haute a pour avantage de ne pas nécessiter l'utilisation de matériaux de haute technicité (par exemple étanche à l'eau mais perméable à l'air), ce qui permet de diminuer le coût de fabrication.

Enfin, selon l'invention, on peut choisir les matériaux des différentes parties de la chaussure **1** parmi une gamme de matériaux vaste et variée. Notamment, on ne restreint pas le choix des matériaux formant la semelle de confort **3** parmi les matériaux réticulaires adaptés à la circulation d'air au travers de ceux-ci. En outre, il n'est pas indispensable nécessaire que les deux membranes **41**, **42** soient étanches à l'air, l'essentiel étant de favoriser une circulation d'air à travers le passage **45**.

## Revendications

1. Chaussure (1) ventilée comprenant une tige (4), un emboîtage (42) doté d'un contrefort (41), une semelle d'usure (2) et une semelle de confort (3), la semelle d'usure (2) et la semelle de confort (3) définissant entre elles un réseau de ventilation (21, 31) comportant au moins un canal plantaire (21) longitudinal, un passage de ventilation (45) étant prévu entre le réseau de ventilation et l'extérieur de la chaussure dans sa région arrière,
le passage de ventilation étant défini entre l'emboîtage (42) et le contrefort (41) de façon distincte de la semelle, l'emboîtage et le contrefort s'étendant continûment entre une ouverture (43) sur l'extérieur et une ouverture débouchant directement sur le réseau de ventilation (21, 31) défini entre les semelles,
la chaussure comprenant des moyens d'espacement (44) entre l'emboîtage (42) et le contrefort (41),
la chaussure étant **caractérisée en ce que** les moyens d'espacement comprennent une pluralité d'éléments saillants (441) s'étendant à partir de l'emboîtage et/ou du contrefort, lesdits moyens d'espacement formant une chicane.

2. Chaussure selon la revendication 1, dans laquelle la semelle de confort (3) recouvre partiellement le passage de ventilation dans sa région arrière.

3. Chaussure selon l'une des revendications 1 ou 2, dans laquelle le canal plantaire (21) s'étend entre les semelles d'usure (2) et de confort (3) à partir d'une zone correspondant au talon jusqu'à une zone correspondant à l'articulation entre métatarses et phalanges du pied.

4. Chaussure selon l'une des revendications 1 à 3, dans laquelle le canal plantaire (21), au voisinage du talon définit une chambre de pompage formée dans la semelle d'usure (2), la chambre de pompage étant alimentée en air par le passage d'air (45).

5. Chaussure selon la revendication 4, dans laquelle la chambre de pompage présente localement une hauteur plus grande que le reste du canal plantaire (21).

6. Chaussure selon l'une des revendications 1 à 5, dans laquelle le contrefort (41) est étanche à l'eau.

## Patentansprüche

1. Belüfteter Schuh (1), umfassend einen Schaft (4), einen Fersensitz (42), der mit einer Hinterkappe (41) versehen ist, eine Laufsohle (2) und eine Komfortsohle (3), wobei die Laufsohle (2) und die Komfortsohle (3) zwischen sich ein Belüftungsnetzwerk (21, 31) definieren, das zumindest einen länglichen plantaren Kanal (21) umfasst, wobei ein Belüftungsdurchlass (45) zwischen dem Belüftungsnetzwerk und der Außenseite des Schuhs in seinem hinteren Bereich vorgesehen ist,
wobei der Belüftungsdurchlass zwischen dem Fersensitz (42) und der Hinterkappe (41) in einer von der Sohle getrennten Form definiert wird, wobei sich der Fersensitz und die Hinterkappe kontinuierlich zwischen einer Öffnung (43) nach außen und einer Öffnung erstrecken, die direkt in das Belüftungsnetzwerk (21, 31) mündet, das zwischen den Sohlen definiert ist,
wobei der Schuh Abstandhaltemittel (44) zwischen dem Fersensitz (42) und der Hinterkappe (41) umfasst,
wobei der Schuh **dadurch gekennzeichnet ist, dass** die Abstandhaltemittel eine Vielzahl von vorstehenden Elementen (441) umfassen, die sich aus dem Fersensitz und/ oder der Hinterkappe heraus erstrecken, wobei die Abstandhaltemittel eine Schikane bilden.

2. Schuh nach Anspruch 1, wobei die Komfortsohle (3) den Belüftungsdurchlass in seinem hinteren Bereich teilweise abdeckt.

3. Schuh nach einem der Ansprüche 1 oder 2, wobei sich der plantare Kanal (21) zwischen der Laufsohle (2) und der Komfortsohle (3) aus einer Zone, die dem Absatz entspricht, bis zu einer Zone erstreckt, die der Artikulation zwischen den Mittelfußknochen und den Zehengliedern des Fußes entspricht.

4. Schuh nach einem der Ansprüche 1 bis 3, wobei der plantare Kanal (21) in der Umgebung des Absatzes eine Pumpkammer definiert, die in der Laufsohle (2) gebildet wird, wobei die Pumpkammer durch den Luftdurchlass (45) mit Luft versorgt wird.

5. Schuh nach Anspruch 4, wobei die Pumpkammer lokal eine Höhe aufweist, die größer ist, als der Rest des plantaren Kanals (21).

6. Schuh nach einem der Ansprüche 1 bis 5, wobei die Hinterkappe (41) wasserdicht ist.

## Claims

1. Ventilated shoe (1) comprising an upper (4), a heel seat (42) provided with a counter (41), an outsole (2) and a comfort insole (3), the outsole (2) and the comfort insole (3) defining therebetween a ventilation array (21, 31) comprising at least one longitudinal plantar channel (21), a ventilation passage (45) being provided between the ventilation system and the outside of the shoe in the rear portion thereof,
the ventilation passage being defined between the heel seat (42) and the counter (41) separately from the sole, the heel seat and the counter extending continuously between an opening (43) on the outside and an opening in direct communication with the ventilation array (21, 31) defined between the soles,
the shoe comprising spacing means (44) between the heel seat (42) and the counter (41),
the shoe being **characterized in that** the spacing means comprise a plurality of protruding elements (441) extending from the heel seat and/or from the counter, said spacing means forming a baffling.

2. Shoe according to claim 1, wherein the comfort insole (3) partially overlays the ventilation passage in its rear region.

3. Shoe according to one of claims 1 or 2, wherein the plantar channel (21) extends between the outsole (2) and the comfort insole (3) from a region corresponding to the heel to a region corresponding to the joint between the metatarsals and phalanges of the foot.

4. Shoe according to one of claims 1 to 3, wherein the plantar channel (21), in the vicinity of the heel, defines a pumping chamber formed in the outsole (2), the pumping chamber being supplied with air by the air passage (45).

5. Shoe according to claim 4, wherein the pumping chamber locally has a height greater than the rest of the plantar channel (21).

6. Shoe according to one of claims 1 to 5, wherein the counter (41) is waterproof.
